# EUROPÄISCHE PATENTSCHRIFT

(11) **EP 0 331 927 B1**
(45) Veröffentlichungstag und Bekanntmachung des Hinweises auf die Patenterteilung: **22.04.1992**
(21) Anmeldenummer: 89102303.8
(22) Anmeldetag: 10.02.1989
(51) Int. Cl.: B25B 7/12, B26B 17/00

(54) **Mittenschneider**
Cutting tool
Pince coupante

(30) Priorität: 05.03.1988 DE 8803016 U
(43) Veröffentlichungstag der Anmeldung: 13.09.1989
(73) Patentinhaber: Knipex-Werk C. Gustav Putsch, 42349 Wuppertal (DE)
(72) Erfinder: Putsch, Ralf, D-5600 Wuppertal 12 (DE); Putsch, Karl, D-5600 Wuppertal 12 (DE)
(74) Vertreter: Müller, Enno, Dipl.-Ing.

(56) Entgegenhaltungen:
- EP-A- 0 227 032
- DE-C- 127 895
- FR-A- 1 510 908

## Beschreibung

Die Erfindung betrifft einen Mittenschneider gemäß Oberbegriff des Anspruchs 1.

Es sind Seitenschneider bekannt (z.B. DE-OS 28 39 942), bei denen der zangentypische, im Gewerbebereich kreuzende Übergriff der Zangenschenkel vorliegt, d.h. der rechte Zangenschenkel bildet die linke Schneidbacke und der linke Zangenschenkel die rechte Schneidbacke. Die Schneidbacken sind auf einem gemeinsamen Gewerbebolzen gelagert. Die Schneidleistung solcher Werkzeuge ist auf den Normalfall abgestellt.

Eine höhere Schneidkraft aufbringende Werkzeuge, sogenannte Bolzenschneider mit mittiger Schneide, sind markterhältlich. Sie arbeiten mit einer Hebelübersetzung. Dazu sind die Schneidbacken auf je einem Bolzen gelagert. Die griffschenkelseitigen Backenenden schließen gelenkig an Griffschenkel an, die untereinander über einen Gewerbebolzen gelagert sind. Dabei bilden die Griffschenkel Doppelhebel. Der kürzere Hebel greift am Ende der Schneidbacken an. Entsprechende Ausgestaltungen sind relativ aufwendig. Die Schneidbacken sind gegeneinander durch Laschen und einen Zahnlücken-Eingriff gelagert bzw. gefesselt. Durch die DE-OS 34 27 990 ist es an einem solchen Bolzenschneider bekannt, den kürzeren Hebelarm des Griffschenkel-Doppelhebels, also die Griffschenkelköpfe, als sich gegeneinander abstützende, paarweise wirkende, nockenartige Kurbelteile auszubilden.

Verbunden sind die Griffschenkelköpfe über eine Querlasche. Letztere greift an endseitigen Lagerbolzen der Griffschenkelköpfe an. Diese Lösung wird als noch aufwendiger empfunden.

Darüber hinaus ist zum Stand der Technik die DE-C-127 895 bekannt. Diese Druckschrift offenbart eine als Seitenschneider oder Vornschneider ausgebildete Zange, bei welcher sich die Zangenschenkel gelenkzapfenfrei überkreuzen.

Aufgabe der Erfindung ist es, bei einem gattungsgemäßen Werkzeug unter Beibehaltung des klassischen, kreuzenden Übergriffs, also der einstückigen Ausbildung von Griffschenkel und Zangenbacke, die Schneidleistung mit einfachen Mitteln zu erhöhen.

Diese Aufgabe ist insbesondere durch den Gegenstand des Anspruches 1 gelöst. Auch demzufolge wird mit einfachen Mitteln eine erhöhte Schneidleistung dadurch erreicht, daß die Schneiden in die Mantelfläche des durch einen Walzenkörper gebildeten Zahnlücken-Eingriffs einmünden. Die sonst von den Gewerbeflächen zwischen Gewerbebolzen une dem diesseitigen Schneidenende eingenommene Läge des Lastarms is nun Schneide.

Die gegebene gelenkzapfenfreie Überkreuzung der Zangenschenkel ergibt unter Beibehaltung der Grundlänge des Werkzeuges bei dem Mittenschneider eine Verlängerung des Kraftarmes. Die Gelenkmittel sind in den Kopf- bzw. Schneidenbereich verlegt. Der gewerbebolzenfreie Überkreuzungsbereich der Griffschenkel kann als Führungsfläche auftreten.

Bezüglich des Zahnlücken-Eingriffs ist weiter so vorgegangen, daß der den Zahnlücken-Eingriff bildende, zylinderförmige Walzenkörper sich quer zu den im querschnitt keilförmigen Schneiden erstreckt und jeweils anteilig in einer entsprechenden, aus zwei Höhlungsabschnitten in den Schneiden gebildeten Durchdringungshöhlung aufgenommen ist, derart, daß ein annähernd rechtwinkliger Übergang zwischen den unmittelbar am Walzenkörper endenden Waten der Schneiden und den Wandungen der Höhlungsabschnitte gegeben ist. Das führt zu einem außerordentlich guten Schneidverhalten; es lassen sich unter stabilsten Lagerverhältnissen höhere Schneidkräfte aufbringen. Die über die Schneidbacken in den Laschen erfolgende Einzellagerung der Schneidbacken bringt im Verein mit dem zwischengeschalteten Walzenkörper einen ideellen Drehpunkt, und zwar in unmitelbarer Schneidennähe. Insgesamt steht gleichsam eine Dreipunktfesselung des schneidaktiven Bereichs des Seitenschneiders zur Verfügung. Die zur Aufnahme des Walzenkörpers anteilig in den Schneidbereichen gebildete Durchdringungshöhlung läßt sich nicht nur in baulich einfacher Weise erzeugen (diese Zone liegt zur Bearbeitung völlig frei), sondern schafft aufgrund der in der Höhlungstiefe zunehmenden Vergrößerung der Abstützfläche der Wandungen für den Walzenkörper ein festes, formschlüssiges Widerlager. Mit zunehmendem Schließen, was einhergeht mit dem Auftreten der Schneidkräfte, drückt sich dieser eine Führung des Walzenkörpers begünstigende Grund noch fester gegen die Mantelfläche des Walzenkörpers; eine Backenverlagerung etwa verursachende Scherkräfte werden vielmehr schadfrei aufgenommen. Hierzu trägt nicht zuletzt auch die Tatsache bei, daß die Wate rechtwinklig in Wandungen der Höhlungsabschnitte übergehen. Relativ- bzw. Parallelverschiebungen der Schneidbacken zueinander sind so ausgeschlossen. In diesem Zusammenhang erweist es sich in Weiterbildung des Gegenstandes der Erfindung als vorteilhaft, daß die Linien größter Länge der Wandungen der Höhlungsabschnitte auf dem Walzenkörper beim Schließen des Mittenschneiders in eine diametrale Gegenüberlage wandern. Beim Schließen wird eine gleichberechtigte Belastung und optimal zentrierte Stellung der Schneidbacken erreicht, also gerade in einer Phase, in der die Laschen unter maximaler Zugbelastung stehen. Weiter ist es von Vorteil, daß der Walzenkörper über eine durch Lagerbolzen der Zangenschenkel definierte Querebene hinaus in eine griffschenkelseitige Hyperextensionslage schnappt. Bei strammer Zahnlücken-Eingriffs-Ausbildung liegt eine die Schließstellung sichernde Schnappwirkung vor, welche zum Öffnen des Mittenschneider willensbetont, jedenfalls merkbar überwunden werden kann. Überdies erweist es sich für das Schneidverhalten als günstig, daß die Höhlungsabschnitte in den Schneiden derart angeordnet sind, daß der Walzenkörper bei geöffnetem Mittenschneider partiell über den schneidenseitigen Laschenrand vorsteht. Dadurch liegt der innerste Zwickelpunkt (Scheitel) des winkligen Schneidenmaules frei. Der zu schneidende Gegenstand kann tief und vor allem möglichst nah in den Bereich des ideellen Gewerbezapfens gelegt werden. Unter Schließen des Schneidenmaules wird der Walzenkörper sogar noch weiter nach innen, d. h. aus dieser Vorstandslage unter die paarig angeordneten Laschen gezogen. Das bringt praktisch sogar ein Einziehen des zu trennenden Drahtabschnitts mit sich. Da der Querschnitt des Walzenkörpers unter die Laschen wegtaucht, kommt es zu einer Abknickbewegung, so daß die Schnittkerbe bei härterem Material sogar überlagernd zu einem Bruchverhalten führt. Weiter ist es vorteilhaft, daß die Höhlungsabschnitte aufgrund der Durchdringung linsenförmig sind. Überdies wird vorgeschlagen, daß der Walzenkörper in einem der Höhlungsabschnitte befestigt ist. Die Anzahl der Bauteile verringert sich folglich. Die Festlegung kann durch Hartlöten geschehen. Eine besonders fertigungsgünstige Ausbildung ist die, daß der Walzenkörper der einen oder anderen Schneide als gleich angeschmiedeter Vorsprung ausgebildet ist. Das verringert vor allem die Teilezahl und das Spiel. Weiter erweist es sich im Hinblick auf die kraftgünstige Handhabung als vorteilhaft, daß die Griffschenkel im Handbreiten-Abstand vom freien Ende der Griffschenkel eine Kehle ausbilden, welche in entsprechendem Abstand zum Überkreuzungsbereich der Zangenschenkel liegt, die von der dieser Kehle ausgehenden Griffabschnitte bogenförmig nach auswärts gewölbt verlaufen und die freien Endabschnitte im Anschluß an eine zweite Kehle einen leicht divergierenden Verlauf nehmen. So liegen gute ergonomische Verhältnisse vor. Endlich bringt die Erfindung noch in Vorschlag, daß die Schneiden im Anschluß an eine Backenverjüngungsstufe in die volle Dicke der Schneidbacken übergehen. Dadurch fallen die flächig an den Laschen anliegenden Partien der Schneidbacken deutlich breiter aus. Die Führung ist demzufolge großflächiger und daher besser. Die Schneiden sitzen praktisch leistenartig an den gegeneinandergerichteten Seiten der Schneidbacken.

Der Gegenstand der Erfindung ist nachstehend anhand eines zeichnerisch veranschaulichten Ausführungsbeispieles näher erläutert. Es Zeigt:
Fig. 1 den erfindungsgemäß ausgebildeten Mittenschneider in Seitenansicht,
Fig. 2 eine Ansicht von der linken Schmalseite her gesehen,
Fig. 3 die Draufsicht auf Fig. 1,
Fig. 4 die Unteransicht hierzu,
Fig. 5 den Mittenschneider bei geöffentem Schneidenmaul,
Fig. 6 eine vergrößerte Ansicht des Kopfes des Mittenschneiders in Schließstellung,
Fig. 7 eine solche in Öffnungsstellung,
Fig. 8 den Schnitt gemäß Linie VIII-VIII in Fig. 6, weiter vergrößert,
Fig. 9 in perspektivischer Darstellung die Walzenkörperzuordnung an einer der Schneidbacken,
Fig. 10 eine Darstellung wie Fig. 6, eine abgewandelte Ausgestaltung wiedergebend und
Fig. 11 diese in Öffnungsstellung.

Der dargestellte Mittenschneider besitzt zwei Griffschenkel 1, 2, die sich, im Gewerbebereich einander überkreuzend, in je eine Schneidbacke 3, 4 fortsetzen.

Jeder Griffschenkel 1, 2 ist auf einem besonderen Lagerbolzen 5 bzw. 6 drehgelagert. Letztere erstrecken sich beiderseits der Symmetrieachse x-x des Seitenschneiders. Sie liegen auf einer gemeinsamen Querebene E-E dazu sowie quer zur Schneidbacken-Schwenkebene.

Die Lagerbolzen 5, 6 durchsetzen querschnittsangepaßte Durchgangsbohrungen zweier Laschen 7. Diese paarig angeordneten, sich in der Schwenkebene der Schneidbacken 3, 4 bzw. Griffschenkel 1, 2 erstreckenden, plattigen Laschen fassen zwischen sich geführt den Übergangsbereich zwischen Schneidbakken 3, 4 und Griffschenkel 1, 2. Die im Grunde im wesentlichen langrechteckig geschnittenen Laschen 7 erstrecken sich mit ihrer längeren Seite in Richtung der Querebene E-E (vgl. Fig. 1).

Zur Fixierung der Lagerbolzen 5, 6 weisen diese einerseits Köpfe auf und andererseits Vernietungen. Die Köpfe sind kegelstumpfförmiger Gestalt, die Nietungen querverrundet.

Im Bereich der gegeneinandergerichteten Schneiden 8, 9 der Schneidbacken 3, 4 weisen die Laschen 7 eine ausgerundete Nische 10 auf. Letztere hat zentrierende Wirkung für den zu schneidenden Gegenstand, wie beispielsweise Draht.

In gleichem Abstand zu den Lagerbolzen 5, 6 ist zwischen diesen ein Walzenkörper 11 eingelagert. Letzterer bildet eine Art Zahnlücken-Eingriff ZL zwischen den Schneidbacken 3, 4 und ist zylindrischer Gestalt. Seine Kanten sind gefast. Die axiale Länge entspricht dem lichten Abstand der parallel zueinander angeordneten Laschen 7 bzw. genauer gesagt der in dieser Richtung gemessenen Dicke der Schneidbacken 3, 4. Der somit quer zu den Schneiden 8, 9 sich erstreckende zylinderförmige Walzenkörper 11 sitzt je anteilig in einer entsprechend aus zwei Höhlungsabschnitten I, II der besagten Schneiden 8, 9 gebildeten Durchdringungshöhlung 12. Da die Schneiden 8, 9 keilförmig gestaltet sind und der Walzenkörper 11 zylindrischer Gestalt ist, weisen die Höhlungsabschnitte I, II eine linsenförmige Wandungskontur auf (vgl. Fig. 9). Die schneidenseitig bis auf die Mantelwand des zylindrischen Walzenkörpers 11 reichende Wate 8′ bzw. 9′ der Schneiden 8 bzw. 9 spitzt am Übergangsbereich zur Wandung der Höhlungsabschnitte I, II auf Null aus. Von dort ausgehend, vergrößert sich die Wandung des Höhlungsabschnittes I, II zunehmend, bis sie etwa auf Höhe der Querebene E-E ihre Linie L größter Länge aufweist. Von dort nimmt die Fläche der Wandung im entsprechenden Maße wieder ab.

In Schließstellung der Zange liegt diese Linie L beider die Aufnahme des Walzenkörpers bildender Höhlungsabschnitte I, II mindestens in der direkten Verbindungslinie zwischen den Mittelachsen y-y der beiden Lagerbolzen 5, 6. Beim Ausführungsbeispiel nimmt der Walzenkörper 11 sogar eine diese Linie in Richtung der Griffschenkel 1, 2 überschreitende Lage ein.

Es liegt folglich in der Endphase der Schneidbewegung eine zunehmend festere Einlagerung des Walzenkörpers 11 in der Durchdringungshöhlung 12 vor. Hieraus folgert eine exakte Drehlagerung des Schneidenkopfes. Jede Parallelverschiebung der Schneidbacken 3, 4 ist unterbunden.

Da die Linie L beider Höhlungsabschnitte I, II in eine wenn auch geringe Hyperextensionslage gelangt (Fig. 6), läßt sich der entsprechende Totpunktübertritt praktisch auch für eine Schließsicherung des Mittenschneiders in der anschlagbegrenzten Schließstellung nutzen. Der zu dieser Linie führende, von der Längsachse y-y ausgehende Hebel ist mit H bezeichnet. Er schließt einen spitzen Winkel von nur wenigen Graden zur Querebene E-E ein, weshalb der Übertritt über die Totpunktlinie bei genügend strammer Einlagerung des Walzenkörpers 11 bloß als leichte Klemmstellung merkbar ist, die jedoch für den erwähnten Zweck voll ausreicht. Es erfolgt jeweils ein kniehebelartiger Übertritt.

Die Höhlungsabschnitte I, II in den Schneiden 8, 9 sind weiter so zugeordnet, daß der Walzenkörper 11 bei geöffnetem Seitenschneider partiell über den schneidenseitigen Laschenrand respektive den Grund der Nische 10 vorsteht. Insofern wandert das sich öffnende Schneidenmaul in Richtung des zu schneidenden Gegenstandes vor. Dies und die Tatsache, daß die gesamte Länge der Wate 8′ bzw. 9′ bis hin zur Mantelwand des Walzenkörpers 11 für den Trennschnitt zur Verfügung steht, bringt eine äußerst gute Schneidleistung und bequeme Handhabung. Unter Schließen der Griffschenkel 1,2 des Mittenschneiders wandert der sich über seine Stirnflächen an den Innenflächen der Laschen 7 abstützende Walzenkörper wieder in seine vollflächige axiale Abstützlage zurück. Die gefasten Randkanten vermeiden jeglichen Abtrag. In Öffnungsstellung liegt etwa der halbe Flächenquerschnitt des Walzenkörpers frei.

Die Schneiden 8, 9 gehen über eine deutliche Stufe 13 in die maximale Backendicke über. Diese Backenverjüngungsstufe 13 befindet sich auf beiden Seiten der Schneidbacken 8, 9. Die Reduzierung liegt etwa bei 50%. Der Übergang in den dickeren Abschnitt der Schneidbacken 3,4 ist konkav gerundet und trägt das Bezugszeichen 14. Die im Anschluß an die Backenverjüngungsstufe 13 auskeilenden Schneiden 8, 9 gehen in die stumpfer gestellte Wate 8′ bzw. 9′ über. Die Schneidlinie fällt mit der Längsmittelachse x-x des Mittenschneiders zusammen, auf der sich der Walzenkörper verschiebt. Der Schneidenwinkel Alpha der Schneiden 8, 9 beträgt 40° . Die Unterbrechung des Schneidenflankenverlaufs zufolge der Stufung 13 bringt einen Flächengewinn für die laschenseitige Führung der Schneidbacken 3,4 von der Breite z. Dabei entspricht z etwas mehr als dem Radius des Walzenkörpers.

Der griffseitig hinter den Laschen 7 anschließende, verkröpfte Kreuzungsbereich der Griffschenkel 1, 2 ist gegenüber der Griff- und Backenzone deutlich verbreitert, dies im Interesse großflächiger Führungsflächen 15.

Gemäß der in den Fig. 10 und 11 wiedergegebenen Variante ist bezüglich der Ausbildung des Zahnlücken-Eingriffs ZL so vorgegangen, daß der Walzenkörper 11 in einem der Höhlenabschnitte I, II befestigt ist. Die Befestigung kann durch Hartlöten geschehen. Bevorzugt wird jedoch eine Ausbildung dahingehend, daß der Walzenkörper 11 der einen oder anderen Schneide 8, 9, hier der Schneide 9, als gleich angeschmiedeter Vorsprung zugeordnet ist. Der Vorsprung hat die Form eines halben Walzenkörpers, und zwar in der Axialen gesehen geteilt. Die stützaktive Mantelfläche berücksichtigt den Bewegungsbedarf für das Öffnen des Maules, ist also etwas größer als die besagte Hälfte.

Ansonsten liegt der gleiche Aufbau vor wie beschrieben. Die Bezugszeichen sind daher sinngemäß angewandt, dies ohne textliche Wiederholung.

Die Mantelwand des angeformten Walzenkörpers 11 setzt sich in den Fig. 10 und 11 zwar auch als Durchdringungslinie fort, wegen des besseren Verständnisses der Einteiligkeit ist die befestigungsbackenseitige Bogenlinie jedoch weggelassen.

Unmittelbar hinter dem Kreuzungsbereich bilden die Griffschenkel 1, 2 gegeneinandergerichtete Anschlagsporne 16 aus, welche die Schließstellung der Schneiden 8, 9 definieren.

Die Öffnungsbegrenzung ist von griffschenkelseitig divergierenden Abschnitten 8˝ bzw. 9˝ der jenseits der Durchdringungshöhlung 12 liegenden Schneidbackenpartien gebildet.

Das Längenverhältnis von Schneidbacke 3 bzw. 4 zu Griffschenkel 1 bzw. 2 ist etwa 1:10. Auf den Hebel H entfällt das halbe Längenmaß der Schneide 8 bzw. 9.

Auf die schwach gewellten Griffschenkel 1, 2 ist eine Isolierung 17 aufgebracht, vorzugsweise aufgeschrumpft.

Die besagte Wellung der Griffschenkel ist dergestalt, daß die Griffschenkel 1, 2 im Handbreiten-Abstand vom freien Ende der Griffschenkel außenseitig eine Kehle 18 ausbilden. Die Kehle 18 beider Griffschenkel 1, 2 liegt auf einer gemeinsamen Querebene. Der Abstand zwischen Kehle 18 und den freien Enden der Griffschenkel ist etwa der gleiche wie der Abstand zwischen dem tiefsten Punkt der Kehle 18 und dem Überkreuzungsbereich K. Diese Abstandszonen sind nach auswärts gewölbt, verleihen dem Gesamtgriff also zwei mehr bauchige Zonen. Etwa in der Mitte des zangenkopfseitigen Griffabschnitts endet die Isolierung 17. Wie der zeichnerischen Darstellung entnehmbar, nehmen die freien Endabschnitte im Anschluß an eine dortige zweite außenseitige Kehle 19 einen leicht divergierenden Verlauf. Sämtliche Abschnitte gehen gewölbt ineinander über.

Die erste Kehle 18 und der griffendseitig anschließende Gesamtwölbungsabschnitt ermöglicht eine optimale, den ergonometrischen Verhältnissen der Bedienungshand angepaßte Greifhaltung unter Einlagerung der Daumenwurzel in der einen oder anderen ersten Kehle 18. Die vier Finger der Bedienungshand überfangen den gewölbten Abschnitt des anderen Griffschenkels. Da die Griffabschnitte eine Wölbung aufweisen, die der Wölbung des Handtellers entspricht, lassen sich hohe Betätigungskräfte aufbringen.

Die jedenfalls in der Silhouette doppelte hintereinanderliegende Faßform des Griffes ermöglicht sogar eine Zweihandbedienung, da die Griffabschnitte beiderseits der ersten Kehle 18 gleich lang sind, also beide einen Handbreiten-Abstand aufweisen.

Andererseits sind die Griffschenkel 1, 2 so einander beabstandet, daß etwa in ihren Zwischenraum 20 ragende Finger nicht geklemmt werden.

## Patentansprüche

1. Mittenschneider mit schwenkbar um Lagerbolzen (5,6) gelagerten Schneidbacken (3,4), wobei die Lagerung mittels die Schneidbacken (3,4) im Rücken des Schneidbackenbereichs verbindender Laschen (7) und eines die beiden Schneidbacken (3,4) zueinander fesselnden Zahnlücken-Eingriffs (ZL) gebildet ist, dadurch gekennzeichnet, daß die Zangenschenkel (1,2) sich gelenkzapfenfrei überkreuzend ausgebildet sind und daß Schneiden (8,9) der Schneidbacken (3,4) in die Mantelfläche des durch einen Walzenkörper (11) gebildeten Zahnlücken-Eingriffs (ZL) einmünden.

2. Mittenschneider nach Anspruch 1, dadurch gekennzeichnet, daß der Walzenkörper (11), der den Zahnlücken-Eingriff (ZL) bildet, zylinderförmig ist und sich quer zu den im Querschnitt keilförmigen Schneiden (8,9) erstreckt und jeweils anteilig in einer entsprechenden, aus zwei Höhlungsabschnitten (I, II) in den Schneiden gebildeten Durchdringungshöhlung (12) aufgenommen ist, derart, daß ein annähernd rechtwinkliger Übergang zwischen den unmittelbar am Walzenkörper (11) endenden Waten (8′, 9′) der Schneiden (8,9) und den Wandungen der Höhlungsabschnitte (I, II) gegeben ist.

3. Mittenschneider nach Anspruch 2, dadurch gekennzeichnet, daß die Linien (L) größter Länge der Wandungen der Höhlungsabschnitte (I, II) auf dem Walzenkörper (11) beim Schließen des Mittenschneiders in eine im wesentlichen diametrale Gegenüberlage wandern.

4. Mittenschneider nach einem der Ansprüche 2 oder 3, dadurch gekennzeichnet, daß der Walzenkörper (11) über eine durch Lagerbolzen (5,6) der Zangenschenkel definierte Querebene (E-E) hinaus in eine griffschenkelseitige Hyperextensionslage schnappt.

5. Mittenschneider nach einem oder mehreren der vorhergehenden Ansprüche, dadurch gekennzeichnet, daß die Höhlungsabschnitte (I, II) in den Schneiden (8,9) derart angeordnet sind, daß der Walzenkörper (11) bei geöffnetem Seitenschneider partiell über den schneidenseitigen Rand der Laschen (7) vorsteht.

6. Mittenschneider nach einem oder mehreren der vorhergehenden Ansprüche, dadurch gekennzeichnet, daß die Höhlungsabschnitte (I, II) aufgrund der Durchdringung etwa linsenförmig sind.

7. Mittenschneider nach einem oder mehreren der vorhergehenden Ansprüche, dadurch gekennzeichnet, daß der Walzenkörper (11) in einem der Höhlungsabschnitte (I, II) befestigt ist.

8. Mittenschneider nach einem oder mehreren der vorhergehenden Ansprüche, dadurch gekennzeichnet, daß der Walzenkörper (11) der einen oder anderen Schneide (8 bzw. 9) als gleich angeschmiedeter Vorsprung ausgebildet ist.

9. Mittenschneider nach einem oder mehreren der vorhergehenden Ansprüche, dadurch gekennzeichnet, daß die Griffschenkel (1,2) im Handbreiten-Abstand vom freien Ende der Griffschenkel eine Kehle (18) ausbilden, welche in entsprechendem Abstand zum Überkreuzungsbereich (K) der Zangenschenkel liegt, die von der Kehle ausgehenden Griffabschnitte bogenförmig nach auswärts gewölbt verlaufen und die freien Endabschnitte im Anschluß an eine zweite Kehle (19) einen leicht divergierenden Verlauf nehmen.

10. Mittenschneider nach einem oder mehreren der vorhergehenden Ansprüche, dadurch gekennzeichnet, daß die Schneide (8 bzw. 9) im Anschluß an eine Backenverjüngungsstufe (13) in die volle Dicke der Schneidbacke (3 bzw. 4) übergeht.

## Revendications

1. Pince à coupe centrale, comportant des mâchoires de découpage (3, 4) montées à pivotement sur des axes ou boulons de palier (5, 6), dans laquelle l'articulation est formée au moyen de pattes d'attache (7), qui relient les mâchoires de découpage (3, 4) au dos de la zone des mâchoires de découpage, et une butée d'entredent (ZL) assurant la contention mutuelle des deux mâchoires de découpage (3, 4), caractérisée en ce que les branches de pince (1, 2) sont réalisées pour se croiser, sans aucun tourillon d'articulation, et en ce que le tranchants (8, 9) des mâchoires de découpage (3, 4) débouchent sur la surface d'enveloppe de la butée d'entredent (ZL) formée par un corp de roulement (11).

2. Pince à coupe centrale selon la revendication 1, caractérisée en ce que la corps de roulement (11), qui forme la butée d'entredent (ZL), est cylindrique et s'étend transversalement aux tranchants (8, 9) à section transversale en forme de coin, et est logé chaque fois partiellement, dans un évidement traversant (12) correspondant, composé de deux sections dévidements (I, II) formées dans les tranchants, de telle façon qu'on obtienne une transition à peu près à angle droit, entre les bords de coupe (8′, 9′), finissant directement sur le corps de roulement (11) et les parois de sections d'évidement (I, II).

3. Pince à coupe centrale selon la revendication 2, caractérisée en ce que les lignes (L) de plus grande longueur des parois des sections d'évidement (I, II) se déplacent en position de face à face pratiquement diamétral sur le corps de roulement (11), lors de la fermeture de la pince à coupe centrale.

4. Pince à coupe centrale selon l'une des revendications 2 ou 3, caractérisée en ce que le corps de roulement (11) s'encliquète en une position d'hyperextension, du côté des branches de saisie, au-dessus d'un plan transversal (E-E) défini par le boulon de palier (5, 6) des branches de pince.

5. Pince à coupe centrale selon l'une ou plusieurs des revendications précédentes, caractérisée en ce que les sections d'évidement (I, II) sont disposées dans les tranchants (8, 9), de telle façon que le corps de roulement (11) fasse partiellement saillie sur la bordure côté tranchant des pattes d'attache (7) lorsque la pince à coupe centrale est ouverte.

6. Pince à coupe centrale selon l'une ou plusieurs des revendications précédentes, caractérisée en ce que les sections d'évidement (I, II) sont un peu en forme en lentille, du fait de la pénétration.

7. Pince à coupe centrale selon l'une ou plusieurs des revendications précédentes, caractérisée en ce que le corps de roulement (11) est fixé dans l'une des sections d'évidement (I, II).

8. Pince à coupe centrale selon l'une ou plusieurs des revendication précédentes, caractérisée en ce que le corps de roulement (11) de l'un ou l'autre tranchant (8 ou 9) est réalisé sous forme d'une saillie identique, obtenu monobloc par forgeage.

9. Pince à coupe centrale selon l'une ou plusieurs des revendications précédentes, caractérisée en ce qu'à une distance de la largeur d'une main de l'extrémité libre de la branche de prise, les branches de prise (1, 2) forment un creux (18), situé à une distance correspondante par rapport à la zone de croisement (K) des branches de pince, en ce que les sections de prise partant du creux s'étendent recourbées en forme d'arc vers l'extérieur et les sections d'extrémité libres raccordées à un deuxième creux (19) prennent une allure légèrement divergente.

10. Pince à coupe centrale selon l'une ou plusieurs des revendication précédentes, caractérisée en ce que le tranchant (8 ou 9) se prolonge jusqu'à la pleine épaisseur de la mâchoire de découpage (3 ou 4), au raccordement à un gradin (13) d'éffilement des mâchoires.

## Claims

1. Centre cutting nippers with screw dies (3, 4) mounted pivotably on bearing bolts (5, 6), wherein the bearing is formed by means of plates (7) connecting the screw dies (3, 4) in the back of the screw die region and a tooth gap engagement (ZL) fixing the two screw dies (3, 4) to one another, characterised in that the nipper legs (1, 2) are designed to cross over without pivot pins, and in that cutters (8, 9) of the screw dies (3, 4) emerge in the surface area of the tooth gap engagement (ZL) formed by a roller body (11).

2. Centre cutting nippers according to claim 1, characterised in that the roller body (11), which forms the tooth gap engagement (ZL), has a cylindrical shape and extends transversely to the cutters (8, 9) of wedge-shaped cross-section, and is received in each case proportionately in a corresponding penetration cavity (12) formed from two hollow sections (I, II) in the cutters, such that an approximately rectangular transition is produced between the facets (8′, 9′) of the cutters (8, 9) stopping directly at the roller body (11) and the walls of the hollow sections (I, II).

3. Centre cutting nippers according to claim 2, characterised in that the lines (L) of greatest length of the walls of the hollow sections (I, II) on the roller body (11) move into an essentially diametrally opposite position when the centre cutting nippers close.

4. Centre cutting nippers according to one of cliams 2 or 3, charaterised in that the roller body (11) snaps over a transverse plane (E-E) defined by bearing bolts (5, 6) of the nipper legs into a gripping leg-side hyperextension position.

5. Centre cutting nippers according to one or more of the preceding claims, characterised in that the hollow sections (I, II) are arranged in the cutters (8, 9) such that the roller body (11) projects partially beyond the cutter-side edge of the plates (7) when the side cutter is open.

6. Centre cutting nippers according to one or more of the preceding claims, characterised in that the hollow sections (I, II) have an approximate lens shape as a result of the penetration.

7. Centre cutting nipper according to one or more of the preceding claims, characterised in that the roller body (11) is attached in one of the hollow sections (I, II).

8. Centre cutting nippers according to one or more of the preceding claims, characterised in that the roller body (11) of one of other cutter (8, 9) is designed as an evenly forget projection.

9. Centre cutting nipper according to one or more of the preceding claims, characterised in that the gripping lengs (1, 2) form a throat (18), at a hand's-width distance from the free end of the gripping leg, which lies at a corresponding distance to the cross-over region (K) of the nipper lengs, the gripping sections starting from the throat extend to bulge outwards like an arc and the free end section connected to a second throat (19) take a slightly diverging course.

10. Centre cutting nipper according to at least one of the preceding claims, characterised in that connected to a die tapering stage (13) the cutter (8 or 9) changes into the full thickness of the screw die (3 or 4).
